# EUROPÄISCHE PATENTSCHRIFT

(11) **EP 0 194 559 B1**
(45) Veröffentlichungstag und Bekanntmachung des Hinweises auf die Patenterteilung: **13.06.1990**
(21) Anmeldenummer: 86102831.4
(22) Anmeldetag: 04.03.1986
(51) Int. Cl.: B41F 21/10

(54) **Höhenverstellbare Greiferauflagen für Wendetrommelgreifer in Wendetrommeln von Schön- und Widerdruckmaschinen**
Gripper supports, adjustable in height, for the turning cylinder of perfecting printing machines
Surface d'appui réglable en hauteur pour pinces de tambour de retournement dans les machines d'impression à retiration

(30) Priorität: 12.03.1985 DE 3508699
(43) Veröffentlichungstag der Anmeldung: 17.09.1986
(73) Patentinhaber: M.A.N.-ROLAND Druckmaschinen Aktiengesellschaft, 63012 Offenbach (DE)
(72) Erfinder: Abendroth, Paul, D-6050 Offenbach/Main (DE); Höll, Roland, D-6108 Weiterstadt (DE); Mathes, Josef, D-6050 Offenbach/Main (DE); Dettinger, Dietrich, D-6056 Heusenstamm (DE)
(74) Vertreter: Marek, Joachim, Dipl.-Ing.

(56) Entgegenhaltungen:
- DE-C- 812 431
- US-A- 4 367 679

## Beschreibung

Die Erfindung betrifft höhenverstellbare Greiferauflagen für Wendetrommelgreifer in Wendetrommeln von Schön- und Widerdruckmaschinen gemäß dem Oberbegriff des Patentanspruchs 1.

Bei den zusammenwirkenden Greifersystem für Schöndruck sowie für Schön- und Widerdruck einer Wendetrommel von Bogenrotationsdruckmaschinen sind die Greiferauflagen der einzelnen Greifer nicht höhenverstellbar. Derartige Greifersysteme sind z.B. in US-PS 2757610 und US-PS 3 385 597 beschrieben. Dadurch wird deren Einsatzbereich eingeschränkt, da dickere Papiersorten und Karton nicht paßgerecht verarbeitet werden können.

Allgemein ist es bekannt und z.B. in US-PS 1 208 731 und DE-PS 812 431 beschrieben, die Greiferauflagen zentral oder einzeln höhenverstellbar für Greifersysteme von Schwinganlagen sowie für Greifersysteme, die auf einem umlaufenden Druckzylinder montiert sind, auszubilden. Diese Greifersysteme betreffen aber kein Wendetrommel. Die in den genannten Patentschriften beschreibene Verstellung mittels Ziehkeil (US-PS 1 208 731 ) bzw. Exzenterbuchse (DE-PS 812431) kann zwar prinzipiell auf Wendetrommein übertragen werden; auf Grund der baulichen und funktionellen Besonderheiten der zwei korrelativ zusammenwirkenden Greifersysteme einer Wendetrommel, insbesondere der bei großen Druckbreiten hohen Torsionsverformung der Schwenkwelle und minimaler freier Räume für die Greifersysteme, die einander gegengesetzt aufeinander zu oder voneinander weg schwingen, sind aber bisher keine Möglichkeiten bekannt geworden, um die bekannten Höhenverstellungen in die Greifersystem einer Wendetrommel funktionsgerecht zu integrieren.

Der Erfindung liegt die Aufgabe zugrunde, die Greiferauflagen für Wendetrommelgreifer in Wendetrommein von Schön- und Widerdruckmaschinen höhenverstellbar auszubilden, um dein Einsatzbereich der Wendetrommein auf alle Papierarten und Karton zu erweitern.

Die Aufgabe wird durch die kennzeichnenden Merkmale des Patentanspruchs 1 gelöst.

Die mit der Erfindung erzielten Vorteile bestehen insbesondere darin, daß die einzelnen Greiferauflagen in gekapselter Bauweise zueinander fluchtend, spielfrei höhenverstellbar sind, ohne daß zusätzlicher Raum für die Höhenverstellung benötigt wird und ohne daß sich die großen Torsionsverformungen der Schwenkwelle, insbesondere bei großen Druckbreiten, nachteilig auf die Genauigkeit der Einstellung auswirken können. Gerade auf diese Wirkungen kommt es bei der Höhenverstellung der Greiferauflagen für Wendetrommelgreifer in Wendetrommein von Schön- und Widerdruckmaschinen großer Druckbreite an, deren Schwenkwellen durch nockenbetätigte Hebel angetrieben werden, die von einer Seite besonders hohe Torsionskräfte unsymmetrisch einleiten.

Ein Ausführungsbeispiel der Erfindung wird nachfolgend anhand der Zeichnungen näher beschrieben.

Es zeigen:
Fig. 1 den Bogenlauf bei Schön- und Widerdruck in einer Bogenrotationsdruckmaschine,
Fig. 2 einen Querschnitt durch die erfindungsgemäße Vorrichtung,
Fig. 3 einen Längsschnitt durch die erfindungsgemäße Vorrichtung als Ausschnitt,
Fig. 4 eine Stellkurve der Stellwelle.

Fig. 1 zeigt schematisch den Bogenlauf bei Schön- und Widerdruck für eine Bogenrotationsdruckmaschine, in der zwei Doppeldruckwerke 8 hintereinander geschaltet sind. Bei Schön- und Widerdruck wird der schon einseitig bedruckte Bogen 1 vom Greiferwagen 2 über die Zuführtrommel bzw. Sauglufttrommel 3 soweit hinweg geführt, bis sich das Bogenende in der Wendeposition befindet. In dieser Position wird nun das Bogenende vom ersten Greifersystem 4 der Wendetrommel 5 erfaßt und während dem Weitertransport an das zweite Greifersystem 6 der Wendetrommel 5 übergeben. Gleichzeitig wird der Bogen 1 vom Greiferwagen 2 noch solange geführt, bis die Greiferöffnungskurve, im Bogenabgang unten, den Bogen freigibt. Der bisherige Bogenanfang wird jetzt zum Bogenende. Während der Weiterführung des Bogens wird dieser von der Wendetrommel 5 an die Überführungstrommel 7 übergeben. Diese führt den Bogen zum Druckzylinder des zweiten Doppeldruckwerkes 8 (nicht dargestellt), wo der Widerdruck erfolgt. Wird auf Schöndruck umgestellt, so läuft der Bogen 1 direkt von der Zuführtrommel 3 über die Wendetrommel 5, die jetzt als Zwischentrommel fungiert und anschließend über die Überführungstrommel 7 zum zweiten Doppeldruckwerk 8. Eine Bogenübergabe innerhalb der Wendetrommel 5 gibt es nicht, da nur mit einem Greifersystem, dem Schöndrucksystem, gearbeitet wird.

Gemäß Fig. 2 und Fig. 3 sind in bekannter Weise Wendetrommelgreifer 11 auf einer Greiferwelle 9 zusammengefaßt, die durch einen nichtdargestellten Greiferbetätigungsmechanismus ansteuerbar, in ebenfalls nicht dargestellten Greiferwellenkonsolen relativ zu einer Schwenkwelle 10 verdrehbar gelagert ist. Die Wendetrommelgreifer 11 weisen auswechselbare Greiferspitzen 12 auf, denen höhenverstellbar Greiferauflagen 13 zugeordnet sind. An der Schwenkwelle 10 ist eine Auflagenhalterung 14 befestigt, die einen abstehenden Arm 15 aufweist, der eine Rückholfeder 16 trägt, die drehbeweglich an einem Klemmstück 20 der Greiferwell 9 befestigt ist, wobei die Rückholfeder 16 die Greiferspitzen 12 in Anlage an die höhenverstellbaren Greiferauflagen 13 drückt.

In die Schwenkwelle 10 ist eine zentrale Stellwelle 17 integriert. Die Stellwelle 17 weist für jeden Wendetrommelgreifer 11 um 60° versetzte Vertiefungen 18 in Umfangsrichtung für mindestens drei Höhenverstellungen der Greiferauflagen 13 von 0,3 mm, 0,6 mm und 0,9 mm auf, wodurch mittels eines zentralen Stellrades 10 ein schnelles und genaues Umrüsten der Wendetrommel 5 für verschiedene Papierstärken bzw. auf Karton erfolgen kann.

Die Einzelheit einer dreistufigen Stellkurve zeigt Fig. 4. Die Vertiefungen 18 der Stellwelle 17 bleiben auch bei starker Torsionsverformung der Schwenkwelle 10 auf den eingestellten Stellebenen 21, 22, 23, weil die Greiferauflagen 13 auf den Stellebenen 21, 22, 23, deren Krümmungsradius r1, r2, r3 ihren Urpsrung auf der Antriebsachse 24 der Schwenkwelle 10 haben, sich nur zentrisch verdrehen können. Hierzu werden Zapfen 26 an der Greiferauflage in Bohrungen 25 der Schwenkwelle 10 höhenverstellbar gefürht und durch Federorgane 27, 28, 29, 31 spielfrei an die Stellebenen angedrückt. Im Betrieb bleibt auch bei größeren Druckbreiten und entsprechend großer Torsionsverformung der Schwenkwelle 10 die präzise eingestellte Höhe der Greiferauflagen 13 erhalten, so daß es zu keinem unterschiedlichen Schließen der Wendetrommelgreifer 11 kommt. Durch überlagerung von Schwenkwelle 10 und Stellwelle 17 wird kein zusätzlicher Raum für die erfindungsgemäße Verstelleinrichtung benötigt. Das Federorgan 27, 28, 29 besteht aus einer Feder 27, die einen rotationssymmetrischen Teil der Greiferauflage 13 umschließt und sich zwischen einer in der Auflagenhalterung 14 an einer Platte 30 fest angeordneten Buchse 28 und einer beweglichen Buchse 29 befindet, welche gemeinsam mit der Greiferauflage 13 in der Auflagenhalterung 14 und den Bohrungen 25 der Schwenkwelle 10 gleiten kann. Jede Greiferauflage 13 ist leicht austauschbar, indem zuvor die Platte 30 entfernt wird. Ebenefalls sind die Greiferspitzen 12 einzeln leicht austauschbar.

Die gekapselte Bauweise des höhenverstellbaren Greifersystems der Wendetrommel 5 verhindert sine Verschmutzung während des Betriebes und ist servicefreundlich.

### Bezugszeichenliste

1 Bogen
2 Greiferwagen
3 Saugluftrommel
4 erstes Greifersystem
5 Wendetrommel
6 zweites Greifersystem
7 Überführungstrommel
8 Doppeldruckwerk
9 Greiferwelle
10 Schwenkwelle
11. Wendetrommelgreifer
12 Greiferspitze
13 Greiferauflage
14 Auflagehalterung
15 Arm
16 Rückholfeder
17 Stellwelle
18 Verteifungen
19 Stellrad
20 Klemmstück
21 Stellebene
22 Stellebene
23 Stellebene
24 Antriebsachse
25 Bohrungen
26 Zapfen
27 Feder
28 Buchse
29 Buchse
30 Platte
31 Federorgan

## Patentansprüche

1. Greiferauflagen (13) für Wendetrommelgreifer (11) in Wendetrommein (5) von Schön- und Widerdruckmaschinen, die den Bogen (1) durch zwei korrelativ zusammenwirkende Greifersystem (4, 6) wenden, welche an kurvengesteuerten und durch Rückholfedern beaufschlagten Schwenkwellen (10) angeordnet sind, wobei jedem Wendetrommelgreifer (11) eine Greiferauflage (13) zugeordnet ist, deren Auflagehalterung (14) an der Schwenkwelle (10) befestigt ist und einen Arm (15) aufweist, an dem die Rückholfeder (16) sich mit einem Ende abstützt, während das andere Ende auf einen Arm des Klemmstücks (20) wirkt, dadurch gekennzeichnet, daß eine zentral mittels Stellrad (19) verdrehbare Stellwelle (17) mit entsprechend der Anzahl der Greiferauflagen (13) angebrachten, vorzugsweise um 60° in Umfangsrichtung versetzten Vertiefungen (18) in der Schwenkwelle (10) für eine mehrstufige, vorzugsweise 3-stufige Höhenverstellung in Umfangsrichtung arretierbar angeordnet ist, wobei die Vertiefungen (18) als Stellebenen (21, 22, 23) mit einem Krümmungsradius (r1, r2, r3) der von der Antriebsachse (24) der Schwenkwelle (10) als Zentrium ausgeht, ausgebildet und die Greiferauflagen (13) durch Federorgane (27, 28, 29,31) belastet über Zapfen (26) auf den Stellebenen (21, 22, 23) spielfrei gelagert sind.

2. Höhenverstellbare Greiferauflagen nach Anspruch 1, dadurch gekennzeichnet, daß die Greiferspitzen (12) und die Greiferauflagen (13) einzeln auswechselbar sind.

## Revendications

1. Surfaces d'appui (13) pour des pinces (11) de tambours de retournement (5) dans des machines imprimantes à retiration, qui retournent la feuille (1) grâce à deux systèmes de pinces coopérants (4, 6), lesquels sont agencés sur des arbres pivotants (10) commandés par came et sollicités par des ressorts de rappel, une surface d'appui (13) étant associée à chaque pince (11) du tambour de retournement, surface dont le support (14) est fixé à l'arbre pivotant (10) et présente un bras (15), sur lequel s'appuie, à une extrémité, le ressort de rappel (16), tandis que l'autre extrémité agit sur un bras de la pièce de serrage (20), caractérisé en ce qu'un arbre de réglage (17), pouvant tourner de façon centrée au moyen d'une roue de réglage (19), ayant des gorges (18), prévues de façon correspondant au nombre des surfaces d'appui (13), en étant avantageusement décalées de 60° en direction périphérique, est agencé, de façon blocable en direction périphérique, dans l'arbre pivotant (10) pour un réglage en hauteur à plusieurs étapes, de préférence à trois étapes, les gorges (18) étant réalisées sous forme de plans de réglage (21,22,23) ayant un rayon de courbure (r1, r2, r3), qui par de l'axe d'entraînement (24) de l'arbre pivotant (10) comme centre, et les surfaces d'appui (13), chargées par des organes élastiques (27, 28, 29, 31), sont montés, sans jeu, sur les plans de réglage (21, 22, 23) par l'intermédiaire de tourillons (26).

2. Surfaces d'appui réglables en hauteur selon la revendication 1, caractérisé en ce que les bouts de pince (12) et les surfaces d'appui (13) sont individuellement échangeables.

## Claims

1. Gripper supports (13) for turning drum grippers (11) in turning drums (5) for perfect printing presses which turn the sheets (1) by two correlatively cooperating gripper systems (4, 6) which are arranged on cam control return spring loaded pivot shafts (10), wherein to each turning drum gripper (11) there is arranged a corresponding gripper support (13), the supporting mounting (14) of which is fixed to the pivot shaft (10) and has an arm (15) against which the return spring (16) is supported with one end while the other end acts on an arm of the clamping piece (20) characterised in that a central adjustment shaft (17) rotatable by means of an adjusting wheel (19) with depressions (18) preferably offset by 60° in the peripheral direction applied corresponding to the number of gripper supports (13) is located fixably in the peripheral direction preferably offset through 60° in the peripheral direction with depressions (18) in the pivot shaft (10) for a multistage preferably three stage height adjustment, wherein the depressions (18) are constructed as adjusting planes (21, 22, 23) with a radius of curvature (r^{l}, r², r³) which start from the drive axis (24) of the pivot shaft (10) as a centre and the gripper supports (13) are loaded by spring elements (27, 28, 29, 31 ) via pegs (26) mounted play free on the adjusting planes (21, 22, 23).

2. Height adjustable gripper supports according to Claim 1, characterised in that the gripper tips (12) and the gripper supports (13) are individually exchangeable.
